# EUROPÄISCHE PATENTSCHRIFT

(11) **EP 0 637 563 B1**
(45) Veröffentlichungstag und Bekanntmachung des Hinweises auf die Patenterteilung: **24.09.1997**
(21) Anmeldenummer: 94111262.5
(22) Anmeldetag: 19.07.1994
(51) Int. Cl.: B66C 23/70, B66C 23/42

(54) **Mobilkran**
Mobile crane
Grue mobile

(30) Priorität: 06.08.1993 DE 9311778 U
(43) Veröffentlichungstag der Anmeldung: 08.02.1995
(73) Patentinhaber: Liebherr-Werk Ehingen GmbH, 89582 Ehingen (DE)
(72) Erfinder: Becker, Rudolf, D-89584 Ehingen (DE); Willim, Hans-Dieter, D-89079 Unterweiler (DE); Frommel, Uwe, D-89584 Ehingen (DE)
(74) Vertreter: Gossel, Hans K., Dipl.-Ing.

(56) Entgegenhaltungen:
- EP-A- 0 334 187
- DE-A- 3 042 287
- FR-A- 2 075 866
- US-A- 3 844 418
- US-A- 4 383 616
- US-A- 4 493 426

## Beschreibung

Die Erfindung betrifft einen Mobilkran, bestehend aus einem Unterwagen und einem drehbar auf diesem gelagerten Oberwagen, auf dem ein durch einen Wippzylinder verschwenkbarer Teleskopausleger gelagert ist.

Derartige Mobilkräne sind in unterschiedlichen Ausführungsformen bekannt, wobei zusätzlich auch die Möglichkeit besteht, den Teleskopausleger durch eine mit dem oberen Ende des inneren Teleskops fest verbundene Gitterspitze zu verlängern oder aber den inneren Teleskopschuß schwenkbar mit einer abgespannten, wippbaren Gitterspitze zu versehen.

Aus US-A 38 44 418 ist ein Mobilkran mit einem Teleskopausleger bekannt, an den schwenkbar eine Gitterspitze angelenkt ist, die aus teleskopartig ausfahrbaren und einfahrbaren Schüssen besteht, wobei die Gitterspitze gegenüber dem Teleskopausleger durch ein über eine Stütze laufendes Seil abgespannt ist, über das die teleskopierbare Gitterspitze unter verschiedenen Schwenkwinkeln gehalten ist.

Aufgabe der Erfindung ist es, einen Mobilkran der eingangs angegebenen Art zu schaffen, der sich bei erweiterten Einsatzmöglichkeiten leicht in den Zustand des Kranbetriebes und in seinen keiten leicht in den Zustand des Kranbetriebes und in seinen Transportzustand verbringen läßt.

Erfindungsgemäß wird diese Aufgabe bei dem Mobilkran der gattungsgemäßen Art durch die kennzeichnenden Merkmale des Patentanspruchs 1 gelöst.

Da der erfindungsgemäße Teleskopausleger aus zwei Teleskopen, also aus zwei Teilen besteht, die jeweils für sich selbst teleskopierbar sind, läßt sich dieser von seiner geringsten Hakenhöhe bis zu seiner höchsten Hakenhöhe, die eine beträchtliche Höhe aufweisen kann, nahezu stufenlos austeleskopieren. Die erfindungsgemäß vorgesehene Abspannung verleiht dem Ausleger eine größere Biegesteifigkeit, so daß er zum Heben schwererer Lasten geeignet ist. Erfindungsgemäß sind die Abspannungen derart angeordnet, daß sie ein einfaches und schnelles Aufrichten und Zusammenlegen des Teleskopauslegers ermöglichen. Ist der obere austeleskopierbare Teil mit dem unteren austeleskopierbaren Teil des Teleskopauslegers in etwa waagerechter Stellung der noch einteleskopierten Schüsse verbolzt, wird zunächst die untere Abspannung der Abspannstütze montiert.

Bei dem erfindungsgemäßen Teleskopkran bleibt bei einem Transport nur der untere, austeleskopierbare Teil auf dem Fahrzeug, während der obere, austeleskopierbare Teil auf einem speziellen Anhänger transportiert wird. Dabei lassen sich die beiden austeleskopierbaren Teile des Teleskopauslegers einfach dadurch verbinden, daß das Kranfahrzeug in eine geeignete Lage zu dem den oberen, austeleskopierbaren Teil transportierenden Anhänger gebracht und sodann die miteinander verbolzbaren Teile durch entsprechendes Drehen des Oberwagens und Austeleskopieren des unteren Auslegerteils miteinander in einen verbolzbaren Eingriff gebracht werden.

Sollen schwerste Laste gehoben werden, läßt sich der erfindungsgemäße Mobilkran mit einem kurzen Ausleger einsetzen, der nur aus dem unteren Teil des Teleskopauslegers besteht. In dieser Betriebsweise mit verkürztem Ausleger kann sich der erfindungsgemäße Mobilkran auch selbst ballastieren. Das Ballastgewicht wird von einem separaten Fahrzeug transportiert und kann von dem erfindungsgemäßen Mobilkran mit kurzem Ausleger abgenommen und an der vorbestimmten Stelle auf dem Unterwagen abgesetzt werden.

Zweckmäßigerweise ist aus dem unteren, das Anlenkstück bildenden, äußeren Teleskoprohr nur ein innerer Teleskopschuß austeleskopierbar. Aus dem oberen, äußeren Teleskoprohr, das mit dem inneren Teleskopschuß des unteren Teils des Teleskopauslegers verbindbar ist, können mindestens zwei und vorzugsweise drei Teleskopschüsse austeleskopierbar sein.

Durch Austeleskopieren des inneren Teleskoprohres des unteren Teils des Teleskopauslegers wird die Abspannstütze in die Betriebsstellung aufgerichtet, in der sie über die Hilfsabspannung gehalten wird.

Die Spannung der Abspannungen erfolgt anschließend selbsttätig durch Austeleskopieren der Schüsse bzw. des Schusses der oberen und unteren Teile des Teleskopauslegers. Kompakte, transportfähige Teile werden dadurch erreicht, daß in der Transportstellung sowohl die Abspannstütze als auch die obere Abspannung an den einteleskopierten oberen Teil des Teleskopauslegers angeklappt sind.

Zweckmäßigerweise bestehen die Abspannungen aus Stangen.

Nach einer vorteilhaften Ausgestaltung ist vorgesehen, daß die obere, an dem Kopfbereich des ersten Teleskopschusses angelenkte Abspannung aus zwei in ihrem mittleren Bereich gelenkig miteinander verbundenen Stangen besteht. Die Teile der Stangen entsprechen dabei der Länge der Abspannstütze und des äußeren Teleskoprohres, so daß sie zusammen mit der Abspannstütze an das äußere Teleskoprohr angeklappt werden.

Die untere Abspannung ist zweckmäßigerweise in ihrem mittleren Bereich trennbar. Bei dieser Ausgestaltung verbleibt dann der untere Teil der Abspannung bei einem Transport auf dem Kranfahrzeug, während der obere Teil der unteren Abspannung an die Abspannstütze angeklappt wird.

Ein Ausführungsbeispiel der Erfindung wird nachstehend anhand der Zeichnung näher erläutert. In dieser zeigt:
- Fig. 1: eine Seitenansicht des erfindungsgemäßen Mobilkrans im betriebsbereiten Zustand mit vollständig austeleskopierten Teleskopschüssen der beiden den Teleskopausleger bildenden, austeleskopierbaren Teile,
- Fig. 2: eine der Fig. 1 entsprechende Seitenansicht des Mobilkrans im betriebsbereiten Zustand, in dem der Ausleger nur aus dem unteren austeleskopierbaren Teil besteht,
- Fig. 3: eine Seitenansicht des Mobilkran-Fahrzeuges im Transportzustand,
- Fig. 4: eine Draufsicht auf das Mobilkran-Fahrzeug nach Fig. 3 und
- Fig. 5: eine Seitenansicht eines den oberen austeleskopierbaren Teil des Teleskopauslegers transportierenden Sattelschleppers.

Der erfindungsgemäße Mobilkran besteht aus einem den Unterwagen bildenden Mobilkranfahrzeug 1, auf dem der Oberwagen in üblicher Weise drehbar gelagert ist. Auf dem Oberwagen ist um die Achse 3 schwenkbar das äußere Teleskoprohr 4 des unteren Teils des Teleskopauslegers gelagert. Dieses äußere Teleskoprohr ist in üblicher Weise durch zwei Wippzylinder 5 verschwenkbar. Aus dem äußeren Teleskoprohr des unteren Teils des Teleskopauslegers ist ein Teleskopschuß 6 austeleskopierbar. Mit dem oberen Ende des austeleskopierbaren Schusses 6 ist durch die Bolzenverbindungen 7, 8 das untere äußere Teleskoprohr 9 des oberen Teils des Teleskopauslegers verbolzt. Aus dem äußeren Teleskoprohr 9 sind die Teleskopschüsse 10, 11, 12 austeleskopierbar.

Auf der Rückseite des Fußbereichs des äußeren oberen Teleskoprohrs 9 ist durch den Bolzen 13 die Abspannstütze 14 angelenkt. Die Abspannstütze 14 ist gegenüber dem oberen äußeren Teleskoprohr 9 durch eine Hilfsabspannung 15 abgespannt, deren Anlenkpunkte 16, 17 an der Abspannstütze 14 und an dem äußeren Teleskoprohr 9 sich etwa im Bereich des ersten Drittels der Gesamtlängen dieser Teile, gemessen von der gelenkigen Verbindung 13, befinden. Die Abspannstütze 14 ist durch die in dem Gelenk oder Punkt 18 miteinander verbundenen Abspannstangen 19, 20 mit dem Fußbereich des unteren äußeren Teleskoprohres 4 verbunden. Das äußere Ende der Abspannstütze 14 ist weiterhin durch die durch das Gelenk 21 miteinander verbundenen Abspannstangen 22, 23 mit dem oberen Endbereich des ersten, aus dem Teleskoprohr 9 austeleskopierbaren Schusses 10 verbunden.

Die Abspannstangen 19, 20 der unteren Abspannung können zusätzlich mit links-rechts-gängigen Einstellgewinden und zugehörigen Spannmuttern versehen sein.

Um den aus Fig. 1 ersichtlichen Mobilkran von seiner Betriebsstellung in seine Transportstellung zu verbringen, werden die Teleskope 12, 11, 10 in das äußere Teleskoprohr 9 des oberen Auslegerteils einteleskopiert. Bei diesem Einteleskopieren knicken die Abspannstangen 22, 23 um das Gelenk 21 in der Weise ein, daß sie nach dem Einteleskopieren die gestrichelte Stellung 22', 23' einnehmen. Die gelenkige Verbindung 21 bewegt sich dabei in Richtung des kreisbogenförmigen Pfeils 25.

Ist der obere austeleskopierbare Teil vollständig einteleskopiert worden, wird der Teleskopausleger über den Wippzylinder 5 in die etwa waagerechte Stellung 26 geschwenkt. In dieser Stellung klappt die Abspannstütze 14 in der dargestellten Weise auf das äußere Teleskoprohr 9, wobei auch die Abspannstangen 22, 23 entsprechend angeklappt werden. Auch die Hilfsabspannung 15 wird in der aus dem rechten Teil der Fig. 1 ersichtlichen Weise zusammengelegt. Die unteren Abspannstangen 19, 20 werden durch Lösen der Verbindung 18 voneinander getrennt, wobei die obere Abspannstange 19 ebenfalls zum Zwecke des Transports an die Abspannstütze 14 angeklappt wird. Die untere Abspannstange 20 legt sich an das äußere untere Teleskoprohr 4 an. In der aus Fig. 1 ersichtlichen, waagerechten Stellung der einteleskopierten Teile des Teleskopauslegers werden sodann die Bolzenverbindungen 7, 8 gelöst, so daß der obere austeleskopierbare Teil mit den an diesen angeklappten Teilen separat transportiert werden kann. Nach dem Abheben des Ballastgewichts 27 wird der untere Teil des einteleskopierten Teleskopauslegers über das Fahrerhaus 28 geschwenkt und in seiner Transportstellung gesichert.

Das Montieren und Aufrichten des Mobilkrans in seine Betriebsstellung erfolgt in entsprechender umgekehrter Reihenfolge.

Aus Fig. 2 ist eine Seitenansicht des Mobilkrans ersichtlich, bei dem der Ausleger nur aus dem unteren Auslegerteil besteht, und zwar aus dem unteren äußeren Teleskoprohr 4, aus dem der Teleskopschuß 6 austeleskopiert ist.

Fig. 3 zeigt eine Seitenansicht des Mobilkranfahrzeuges des Mobilkrans in der Transportstellung, in der der einteleskopierte untere Teil des Teleskopauslegers über das Fahrerhaus 28 geschwenkt und in dieser Transportlage gesichert ist.

Aus Fig. 4 ist ersichtlich, daß sieben Achsen des neunachsigen Mobilkranfahrzeuges lenkbar sind. In der Betriebsstellung werden in der dargestellten Weise Teleskopstützen 29, 30 ausgefahren.

Aus Fig. 5 ist eine Seitenansicht eines Sattelschleppers ersichtlich, auf dem der einteleskopierte obere Teil des Teleskopauslegers gehaltert ist. Um diesen oberen Teil des Teleskopauslegers mit dem oberen Ende des inneren Schusses 6 des unteren Teils des Teleskopauslegers zu verbolzen, werden die Teleskopteile gegeneinander gefahren, wobei eine genaue Ausrichtung der Bohrungen der Bolzenverbindungen durch Schwenken und Austeleskopieren des unteren Teleskopteils erfolgen kann.

## Patentansprüche

1. Mobilkran, bestehend aus einem Unterwagen und einem drehbar auf diesem gelagerten Oberwagen, auf dem ein durch einen Wippzylinder verschwenkbarer Teleskopausleger gelagert ist,
**dadurch gekennzeichnet,**
daß der Teleskopausleger aus zwei miteinander ungelenkig verbolzbaren Teilen (4, 6; 9, 10, 12) besteht, von denen jeder ein äußeres Teleskoprohr (4, 9) aufweist, aus dem jeweils mindestens ein Teleskopschuß (6; 10, 11, 12) austeleskopierbar ist, und daß am unteren Endbereich des äußeren Teleskoprohrs (9) des oberen Teils des Teleskopauslegers eine rückwärtige Abspannstütze (14) angelenkt ist, die über eine kollabierbare Hilfsabspannung (15) zu dem oberen äußeren Teleskoprohr (9) gehalten ist, und daß das Ende der Abspannstütze (14) durch eine untere Abspannung (19, 20) gegenüber dem Fußbereich des unteren äußeren Teleskoprohres (4) und durch eine kollabierbare, obere Abspannung (22, 23) gegenüber dem Kopfbereich eines der austeleskopierbaren oberen Teleskopschüsse abspannbar ist.

2. Mobilkran nach Anspruch 1, dadurch gekennzeichnet, daß aus dem unteren, das Anlenkstück bildenden, äußeren Teleskoprohr (4) nur ein innerer Teleskopschuß (6) aussteleskopierbar ist.

3. Mobilkran nach Anspruch 1 oder 2, dadurch gekennzeichnet, daß aus dem oberen äußeren Teleskoprohr (9), das mit dem inneren Telekopschuß (6) des unteren Teils des Teleskopauslegers verbindbar ist, mindestens zwei und vorzugsweise drei Teleskopschüsse (10, 11, 12) austeleskopierbar sind.

4. Mobilkran nach einem der Ansprüche 1 bis 3, dadurch gekennzeichnet, daß die Abspannungen aus Stangen bestehen.

5. Mobilkran nach einem der Ansprüche 1 bis 4, dadurch gekennzeichnet, daß die obere, an dem Kopfbereich des ersten Teleskopschusses (10) angelenkte Abspannung aus zwei in ihrem mittleren Bereich gelenkig miteinander verbundenen Stangen (22, 23) besteht.

6. Mobilkran nach einem der Ansprüche 1 bis 5, dadurch gekennzeichnet, daß die untere Abspannung (19, 20) in ihrem mittleren Bereich (18) trennbar ist.

## Claims

1. Mobile crane, comprising a travel unit and a rotatable superstructure which is mounted on the travel unit and on which a telescopic jib, pivotable by means of a luffing cylinder, is mounted, characterized in that the telescopic jib comprises two parts (4, 6; 9, 10, 12) which can be bolted to one another in a non-articulated manner and of which each has an outer telescopic tube (4, 9) from which in each case at least one telescopic section (6; 10, 11, 12) can be telescopically extended; and in that a rear stay support (14) is articulated at the bottom end area of the outer telescopic tube (9) of the top part of the telescopic jib, which stay support (14) is held relative to the top outer telescopic tube (9) via a collapsible auxiliary stay (15); and in that the end of the stay support (14) can be stayed relative to the foot area of the bottom outer telescopic tube (4) by a bottom stay (19, 20) and relative to the head area of one of the telescopically extendable top telescopic sections by a collapsible top stay (22, 23).

2. Mobile crane according to Claim 1, characterized in that only one inner telescopic section (6) can be telescopically extended from the bottom, outer telescopic tube (4) forming the articulated piece.

3. Mobile crane according to Claim 1 or 2, characterized in that at least two and preferably three telescopic sections (10, 11, 12) can be telescopically extended from the top outer telescopic tube (9) which can be connected to the inner telescopic section (6) of the bottom part of the telescopic jib.

4. Mobile crane according to one of Claims 1 to 3, characterized in chat the stays consist of rods.

5. Mobile crane according to one of Claims 1 to 4, characterized in that the top stay, articulated at the head area of the first telescopic section (10), consists of two rods (22, 23) connected to one another in an articulated manner in their centre area.

6. Mobile crane according to one of Claims 1 to 5, characterized in that the bottom stay (19, 20) is separable in its centre area (18).

## Revendications

1. Grue mobile constituée d'un châssis inférieur et d'un châssis supérieur logé à rotation sur celui-ci sur lequel est logée une flèche télescopique apte à être pivotée par un cylindre de basculement, caractérisée en ce que la flèche télescopique est constituée de deux parties (4, 6 ; 9, 10, 12) aptes à être boulonnées l'une à l'autre de manière non articulée dont chacune présente un tube télescopique extérieur (4, 9) à partir duquel peut être télescopé respectivement au moins un tronçon télescopique (6 ; 10, 11, 12) et en ce qu'il est articulé à la zone d'extrémité inférieure du tube télescopique extérieur (9) de la partie supérieure de la flèche télescopique, un support tendeur arrière (14) qui est retenu par un organe de tension auxiliaire (15) apte à s'affaisser relativement au tube télescopique extérieur supérieur (9) et en ce que l'extrémité du support tendeur (14) peut être tendue par un organe tendeur inférieur (19, 20) relativement à la zone de base du tube télescopique extérieur inférieur (4) et par un organe tendeur supérieur (22, 23) apte à s'affaiser relativement à la zone de tête d'un des tronçons télescopiques supérieurs aptes à être télescopés.

2. Grue mobile selon la revendication 1, caractérisée en ce que seulement un tronçon télescopique intérieur (6) peut être télescopé du tube télescopique inférieur extérieur (4) constituant la pièce d'articulation.

3. Grue mobile selon la revendication 1 ou 2, caractérisée en ce qu'au moins deux et de préférence trois tronçons télescopiques (10, 11, 12) peuvent être télescopés du tube télescopique extérieur supérieur (9) qui peut être relié au tronçon télescopique intérieur (6) de la partie inférieure de la flèche télescopique.

4. Grue mobile selon l'une des revendications 1 à 3, caractérisée en ce que les organes tendeurs sont constitués de tiges.

5. Grue mobile selon l'une des revendications 1 à 4, caractérisée en ce que l'organe tendeur supérieur articulé à la zone de tête du premier tronçon télescopique (10) est constitué de deux tiges (22, 23) reliées d'une manière articulée dans leur zone centrale.

6. Grue mobile selon l'une des revendications 1 à 5, caractérisée en ce que l'organe tendeur inférieur (19, 20) peut être séparé dans sa zone centrale (18).
